# EUROPÄISCHE PATENTSCHRIFT

(11) **EP 2 469 184 B1**
(45) Veröffentlichungstag und Bekanntmachung des Hinweises auf die Patenterteilung: **12.08.2015**
(21) Anmeldenummer: 10401222.4
(22) Anmeldetag: 23.12.2010
(51) Int. Cl.: F24C 15/20, F24C 7/08

(54) **Verfahren zum Betreiben eines Gargerätes**
Method for operating a cooking device
Procédé de fonctionnement d'un appareil de cuisson

(43) Veröffentlichungstag der Anmeldung: 27.06.2012
(73) Patentinhaber: Miele & Cie. KG, 33332 Gütersloh (DE)
(72) Erfinder: Becker, Torben, 33613, Bielefeld (DE); Femmer, Uwe, 33330, Gütersloh (DE); Heymann, Jahn, 33106, Paderborn (DE); Megger, Andree, 33332, Gütersloh (DE); Scharmann, Jürgen, 33442, Herzebrock-Clarholz (DE); Sillmen, Ulrich, 33332, Gütersloh (DE); Krümpelmann, 33332 Gütersloh (DE)

(56) Entgegenhaltungen:
- EP-A1- 1 595 453
- EP-A2- 0 455 169
- EP-A2- 1 191 286
- EP-A2- 1 382 260
- DE-A1- 19 706 186
- DE-A1-102005 011 305
- JP-A- 4 003 812
- JP-A- 2010 071 615
- JP-A- 2010 203 645
- US-B1- 6 232 584

## Beschreibung

Die vorliegende Erfindung betrifft ein Verfahren zum Betreiben eines Gargerätes mit einem beheizbaren Garraum, einer den Garraum verschließenden Tür, einer Katalysatoreinrichtung und einer Steuereinrichtung.

Gargeräte unterliegen einem ständigen Prozess der Weiterentwicklung, um dem Benutzer einen größtmöglichen Komfort bei der Zubereitung von Speisen zu gewähren. Dazu werden Gargeräte unter anderem auch mit vielen unterstützenden Funktionen ausgestattet, die die Zubereitung von Lebensmittel erleichtern und das Ergebnis eines Garvorganges verbessern sollen.

Unter anderem werden auch Automatikprogramme bei Gargeräten, wie zum Beispiel einem Backofen, angeboten, die den Benutzer bei der Zubereitung von Speisen unterstützen sollen. Die Automatikprogramme können dabei so ausgelegt sein, dass ein Benutzer nur ein Produkt, das er zubereiten möchte, aus zum Beispiel einer vorgegebenen Liste auswählt und anschlie-βend nur noch den Garvorgang starten muss.

Alle Grundeinstellungen des Backofens für die entsprechende Zubereitung können dann von dem Automatikprogramm vorgegeben sein. Ein Benutzer muss dann weder die Betriebsart, noch die Temperatur oder andere Parameter von Hand einstellen. Er könnte zum Beispiel einfach in dem Display des Gargerätes das Automatikprogramm für einen Kuchen anwählen und müsste ansonsten keine weiteren Einstellungen an dem Gargerät vornehmen.

Besonders komfortabel ist es dabei für einen Benutzer, wenn das Gargerät den Garvorgang auch automatisch beendet, wenn ein Lebensmittel fertig gegart ist. Dann wird das Gargerät durch die Programmautomatik abgeschaltet, wodurch ein Nachgaren oder sogar im schlimmsten Fall ein Verbrennen des Lebensmittels verhindert wird. Dies funktioniert aber unter Umständen nicht immer zufriedenstellend.

Zwar werden manche Automatikprogramme derzeit schon automatisch beendet, allerdings werden dabei meist fest vorprogrammierte Zeiten für einen bestimmten Garvorgang benutzt. Man kann zwar bei manchen Geräten sogar unterschiedliche Bräunungsgrade für einen Garvorgang einstellen, allerdings funktionieren solche Programme nur zufriedenstellend, wenn ein Benutzer genau an die dafür vorgesehenen Vorgaben, wie zum Beispiel die genaue Menge eines Lebensmittels, hält.

Ungenauigkeiten oder Fehler durch den Benutzer werden bei derzeitigen Programmen meist nicht berücksichtigt. Wählt ein Benutzer beispielsweise die Programmautomatik für einen Kuchen mit mittlerer Bräunung, ist für einen erfolgreichen Garvorgang mit einer zufriedenstellenden Qualität notwendig, dass die durch das Programm geforderte Menge an Teig zur Verfügung gestellt wird oder wenigstens die eingebrachte Menge an Teig bekannt ist. Unterlaufen dem Benutzer bei der Zubereitung des Teiges Fehler, wodurch entweder mehr oder auch weniger Teig in den Garprozess eingebracht wird, kann das Ergebnis darunter leiden. Eine reproduzierbare Qualität kann dann nicht gewährleistet werden, da das voreingestellte Programm wie eingestellt einfach zu Ende läuft. Ein Kuchen kann dann je nach Menge an Teig entweder genau richtig, noch nicht gar oder auch schon verbrannt sein.

Es sind auch fertigzeitpunktgesteuerte Automatikprogramme bekannt geworden, die sich während des Garvorgangs in engen Grenzen an das zu garende Lebensmittel anpassen. Dabei werden zum Beispiel ein Kerntemperaturfühler oder ein O₂-Sensor verwendet, um Rückschlüsse auf den Garzustand eines Lebensmittels zu ziehen. Ein Kerntemperaturfühler eignet sich allerdings nur für bestimmte Lebensmittel und ist nicht sehr komfortabel, da der Fühler zu Beginn eines Garvorgangs oder sogar erst nach einer gewissen Zeit in das Lebensmittel gesteckt werden muss. Weiterhin stellt ein Kemtemperaturfühler ein separates Zubehörteil dar, was bei Kunden oft nicht sehr bleibt ist.

Ein O₂-Sensor ermittelt indirekt den Anteil der relativen Feuchtigkeit im Wrasen, wobei diese Methode sich zu Nutzen macht, dass die maximale Feuchtigkeit in der Regel in der zeitlichen Nähe des Fertigzeitpunktes abgeben wird. Auch ein Verfahren zur Ermittlung des ersten Dampfaustritts aus einer Garraumöffnung basiert auf der beim Garvorgang aus dem Lebensmittel austretenden Flüssigkeit. Diese Verfahren, die den Garvorgang über die entstehende Feuchtigkeit anpassen, eignen sich aber insbesondere nicht für Gerichte, die einen hohen Flüssigkeitsanteil aufweisen. Wird zum Beispiel ein Fleischstück in einer Sauce geschmort, liefern solche Verfahren keine zuverlässigen Ergebnisse.

Die EP 1 191 286 A2 offenbart ein Gargerät, das einen Sensor zur Gasanalyse im Garraum umfasst. Als Sensor werden hier allgemein Sensoren einer Adsorption Spektrum Analyse Type oder Katalysator/Widerstands-Typen verwendet.

Aus der DE 10 2005 011 305 A1 ist es bekannt, in einen Abgaskanal eines Garraumes einen Gassensor zur Erfassung von Gaskonzentrationen zu erfassen. Aus der DE 197 06 186 A1 ist es bekannt, die Rauskonzentration in einem Abgaskanal mit einem Rauchsensor zu sensieren, um einen Katalysator vor zu hoher Rauchkonzentration zu schützen bzw. den Katalysator stets in der optimalen Umgebung zu betreiben.

Die US 6 232 584 B1 offenbart ein Gargerät und ein Verfahren zum Betreiben eines Gargerätes offenbart. Das bekannte Gargerät umfasst einen Garraum und eine Steuereinrichtung, die einen Pyrolysevorgang in Abhängigkeit von Temperaturwerten im Abgasstrom steuert bzw. beendet. Die Werte im Abgasstrom werden dabei an der Eintrittsöffnung des Katalysators und an der Austrittsöffnung erfasst und bewertet. Anhand des Phasenverlaufs der beiden Temperatursignale zueinander können Rückschlüsse auf den Pyrotysevorgang gezogen werden.

Es ist daher die Aufgabe der vorliegenden Erfindung, ein Verfahren zum Betreiben eines solchen Gargerätes zur Verfügung zu stellen, mit dem das Ende eines Garvorgangs automatisch und zufriedenstellend ermittelt werden kann.

Diese Aufgabe wird gelöst durch ein Verfahren zum Betreiben eines Gargerätes mit den Merkmalen des Anspruchs 1. Weitere Ausgestaltungen ergeben sich aus den Unteransprüchen und dem Ausführungsbeispiel.

Das erfindungsgemäße Verfahren eignet sich zum Betreiben eines Gargerätes, welches wenigstens einen Garraum aufweist. Der Garraum wird mit wenigstens einer Heizquelle thermisch beheizt. Damit die Wärme im Garraum gehalten wird, kann der Garraum mittels wenigstens einer Tür verschlossen werden. Weiterhin ist eine Steuereinrichtung vorgesehen, mit der das Gargerät gesteuert wird. Die Steuereinrichtung leitet auch aus den bei einer Katalysatorreaktion an einer Katalysatoreinrichtung ermittelten Werten den Endpunkt eines Garprozesses ab.

Ein derart ausgestaltetes Gargerät bietet viele Vorteile. Ein erheblicher Vorteil ist, dass durch die an der Katalysatoreinrichtung ermittelten Werte der Fertigzeitpunkt des Garprozesses automatisch und zuverlässig ermittelt werden kann. Dadurch wird erreicht, dass zum Automatikprogramme nicht nur die Einstellung der benötigten Parameter für einen Garvorgangs vornehmen, sondern dass auch das Ende des Garvorgangs auf das jeweils zu garende Lebensmittel gut abgestimmt werden kann. Dadurch wird es ermöglicht, dass ein Benutzer einen Garvorgang startet und sich anschließend nicht unbedingt in der Reichweite des Gargerätes aufhalten muss.

Da die Steuereinrichtung den Fertigzeitpunkt des Garvorgangs anhand der Werte ableitet, die während des Garvorgangs an der Katalysatoreinrichtung ermittelt werden, ist diese Methode zum Bestimmen des Fertigzeitpunktes sehr zuverlässig. Diese Werte bestimmen sich nach dem zu garenden Lebensmittel, da je nach Zusammensetzung und Menge des Lebensmittels unterschiedliche Katalysatorreaktionen stattfinden. Daher wird durch das erfindungsgemäße Verfahren eine sehr zuverlässige Methode zum Bestimmen des Fertigzeitpunktes zur Verfügung gestellt.

Um zu dem Zeitpunkt einer Katalysatorreaktion festzustellen, wird mit wenigstens einem Temperatursensor wenigstens eine charakteristische Temperatur der Katalysatoreinrichtung ermittelt. Eine solche charakteristische Temperatur kann beispielsweise die Betriebs- bzw. Arbeitstemperatur der Katalysatoreinrichtung sein. Insbesondere ist die charakteristische Temperatur aber auch die maximale Temperatur, die während einer Katalysatorreaktion auftritt. Auch andere charakteristische Temperaturen stellen einem vorteilhaften Wert zur Verfügung. Die charakteristische Temperatur kann auch rechnerisch aus dem Temperaturverlauf einer Katalysatorreaktion zum Beispiel durch Mittelwertbildung ermittelt werden.

Besonders bevorzugt wird dazu auch der Verlauf der Katalysatorreaktion ermittelt. Je nach Lebensmittel und/oder Menge des zu garenden Lebensmittels kann die Charakteristik der Reaktionskurve unterschiedlich aussehen. Daher ist das Ermitteln der Reaktionskurve vorteilhaft, um den Fertigzeitpunkt eines Garvorganges zu bestimmen. Je nach Zusammensetzung des Gargutes entstehen größere Temperaturdifferenzen, längere bzw. kürzere Reaktionen oder sogar mehrere Katalysatorreaktionen. Zum Beispiel reagieren in den Wrasen abgegebener Alkohol und verschiedene Fettzusammensetzungen unterschiedlich. Insbesondere korrelieren die Zeiten, zu denen die Reaktionskurven Extremwerte z.B. Maxima im Temperaturverlauf aufweisen, besonders vorteilhaft mit dem Fertigzeitpunkt des Garvorgangs.

Der Temperatursensor ermittelt in besonders bevorzugten Ausgestaltungen eine Katalysatorreaktion über einen deutlichen Temperaturanstieg der Katalysatoreinrichtung und registriert die zugehörige Zeit. Wird beim Backen eines Kuchens beispielsweise durch die Hefe produzierter Alkohol in den Wrasen freigesetzt, reagiert dieser heftig in der Katalysatoreinrichtung. Dadurch steigt die Temperatur der Katalysatoreinrichtung deutlich an, wodurch das Vorliegen einer Katalysatorreaktion gut ermittelt werden kann. Denkbar ist zudem, dass auch die Dauer und oder die Stärke der Katalysatorreaktion als Merkmal für die Beurteilung des Garprozesses herangezogen wird.

Die Erfindungsgemäße Möglichkeit zum Detektieren einer Katalysatorreaktion und des Zeitpunktes, zu dem diese stattfindet, ist die Bewertung der Regeldifferenz der Heizkörperleistung eines der Katalysatoreinrichtung zugeordneten Heizkörpers. Eine Katalysatoreinrichtung funktioniert besonders effektiv, wenn diese auf eine bestimmte Arbeitstemperatur erhitzt wird. Dazu muss ein der Katalysatoreinrichtung zugeordneter Heizkörper in einer bestimmten Heiztaktung oder mit einer bestimmten Heizleistung betrieben werden, damit die gewünschte Arbeitstemperatur der Katalysatoreinrichtung erreicht wird. Kommt es im Katalysator zu einer Katalysatorreaktion, entsteht Wärmeenergie, wodurch das Ansteuern des Heizkörper während der Katalysatorreaktion überflüssig wird, da keine zusätzliche Wärme benötigt wird, um die gewünschte Arbeitstemperatur der Katalysatoreinrichtung zu erreichen. Dadurch kann eine Katalysatorreaktion ermittelt werden.

Um so eine Katalysatorreaktion zu ermitteln, ist es weiterhin vorteilhaft und bevorzugt, dass die Katalysatoreinrichtung konstant auf Arbeitstemperatur gehalten wird. So können Unterschiede in der benötigten Leistung ermittelt werden, um das Vorliegen einer Reaktion in der Katalysatoreinrichtung festzustellen.

In der Erfindungsgemäßen Ausgestaltungen steuert dazu die Steuereinrichtung einen der Katalysatoreinrichtung zugeordnete Heizkörper an. Dadurch wird die Katalysatoreinrichtung einerseits auf Arbeitstemperatur gehalten, andererseits kann mittels der Ansteuerdaten und den daraus ermittelten Werten der Endpunkt des Garvorganges abgeleitet werden.

In weiteren besonders bevorzugten Ausgestaltungen wird die Temperaturdifferenz zwischen der Arbeitstemperatur und wenigstens einer charakteristischen Reaktionstemperatur ermittelt. Dabei ist insbesondere die Differenz zwischen der maximalen Reaktionstemperatur und der Arbeitstemperatur dazu geeignet, Rückschlüsse auf das Gargut, die Menge des Gargutes und daraus den Fertigzeitpunkt des Garvorganges abzuleiten. Es können aber auch andere charakteristische Reaktionstemperaturen vorteilhaft verwendet werden. Zum Beispiel kann auch die über die Reaktion ermittelte Durchschnittstemperatur zur Bestimmung des Fertigzeitpunktes verwendet werden.

Auch die Zeitspanne zwischen dem Starten des Garvorganges und dem Erreichen einer charakteristischen Reaktionstemperatur wird bevorzugt gemessen. Dabei kann die charakteristische Reaktionstemperatur insbesondere wieder die maximale Reaktionstemperatur sein.

Nach erfolgter Katalysatorreaktion wird der Garvorgang besonders bevorzugt eine vorbestimmte Zeitspanne fortgeführt. Die vorbestimmte Zeitspanne kann dabei von dem zu garenden Lebensmittel abhängen und wird insbesondere in einer Datenbank für entsprechende Garvorgänge zur Verfügung gestellt. Solche Werte sind insbesondere zuvor für ein entsprechendes Lebensmittel experimentell ermittelt worden.

Der Fertigzeitpunkt des Garvorgangs wird in besonders bevorzugten Ausgestaltungen über eine weitere Zeitspanne definiert. Dazu wird aus der Charakteristik der Katalysatorreaktion in Verbindung mit der Zeitspanne bis zum Erreichen der charakteristischen Reaktionstemperatur eine restliche Zeitspanne bis zum Ende des Garvorgangs ermittelt. Aus der Zeitspanne bis zum Erreichen der Katalysatorreaktion können Informationen bezüglich Beschaffenheit und Menge des zu garenden Lebensmittels gezogen werden. Anhand der Charakteristik der Katalysatorreaktion kann dann die Zeitspanne bis zum Erreichen der Katalysatorreaktion in ein Verhältnis zu einem bestimmten Faktor gesetzt werden. Dieser Faktor ergibt sich entweder direkt aus der Charakteristik der Katalysatorreaktion oder wird anhand der Charakteristik aus einer Datenbank zur Verfügung gestellt.

Es ist weiterhin auch bevorzugt, dass über die mit dem Temperatursensor ermittelten Werte die Prozesse der automatischen Pyrolyse und die charakteristische Arbeitstemperatur gesteuert werden. Bei der Pyrolyse entstehender Rauch wird in der Katalysatoreinrichtung umgesetzt. Entsteht kein Rauch mehr, findet auch keine Katalysatorreaktion statt. Dann kann die Pyrolyse beendet werden.

Das Gargerät umfasst wenigstens einem Garraum, der von wenigstens einer den Garraum verschließenden Tür verschlossen werden kann. Der Garraum ist mit wenigstens einem Heizkörper beheizbar. Das Gargerät umfasst weiter wenigstens eine Katalysatoreinrichtung und wenigstens einem Temperatursensor zur Erfassung einer charakteristischen Temperatur der Katalysatoreinrichtung. Es ist wenigstens eine Steuereinrichtung vorgesehen, die dazu geeignet und ausgebildet ist, aus den bei einer Katalysatorreaktion an der Katalysatoreinrichtung ermittelten Werten den Endpunkt des Garprozesses abzuleiten.

Das Gargerät biete viele Vorteile. Ein erheblicher Vorteil ist, dass die Steuereinrichtung über die ermittelten Werte bei einer Katalysatorreaktion zuverlässig den Fertigzeitpunkt des Garvorgangs automatisch ermitteln kann. Die ermittelten Werte bestimmen sich nach dem zu garenden Lebensmittel, wodurch besonders genaue Ergebnisse für den Fertigzeitpunkt des gerade zu garenden Lebensmittels erzielt werden. Je nach Zusammensetzung und Menge des Lebensmittels finden nämlich unterschiedliche Katalysatorreaktionen statt. Daher wird durch das erfindungsgemäße Verfahren eine sehr zuverlässige Methode zum Bestimmen des Fertigzeitpunktes zur Verfügung gestellt.

Besonders bevorzugt ist die Steuereinrichtung dazu geeignet und ausgebildet, den einen der Katalysatoreinrichtung zugeordneten Heizkörper insbesondere getaktet zu betreiben. Dadurch kann unter anderem eine konstante Arbeitstemperatur der Katalysatorrichtung erreicht werden.

Weitere Vorteile und Merkmale der vorliegenden Erfindung ergeben sich aus dem Ausführungsbeispiel, welches im Folgenden mit Bezug auf die beiliegenden Figuren erläutert wird.

In den Figuren zeigen:
- Fig. 1:: eine stark schematische perspektivische Ansicht eines Gargeräts als Einzelgerät;
- Fig. 2:: eine schematische perspektivische Ansicht eines Gargeräts als Einbaugerät;
- Fig. 3:: einen schematischen Querschnitt durch eine Katalysatoreinrichtung mit zugeordneter Steuereinrichtung;
- Fig. 4:: einen Temperaturverlauf eines Garvorgangs mit einer Katalysatorreaktion;
- Fig. 5:: einen weiteren Temperaturverlauf eines Garvorgangsmit; und
- Fig. 6:: einen weiteren Temperaturverlauf mit zwei Katalysatorreaktionen.

In Figur 1 ist in einer stark perspektivischen Ansicht ein Gargerät 1 dargestellt, welches hier als Herd 20 bzw. als Standgerät ausgeführt ist. Das Gargerät 1 weist ein Gehäuse 15 auf, an dem ein Garraum 2 vorgesehen ist, der mit einer Tür 4 verschließbar ist. Bei geöffneter Tür 4 kann ein Gargut in den Garraum 2 eingebracht werden. In dem Garraum können die Speisen dann unter Verwendung von zum Beispiel Ober- und/oder Unterhitze, einer Umluft- oder Grillfunktion zubereitet werden.

Auf dem Herd ist ein Kochfeld 16 angeordnet, das in mehrere Kochzonen 17 aufgeteilt ist. Man kann die gewünschten Einstellungen für einen Garvorgang über einige Bedienelemente 18 an einer Bedienblende 19 vornehmen. Die Bedienblende 19 kann auch eine Anzeigeeinrichtung wie zum Beispiel ein Display beinhalten, auf dem der aktuelle Zustand des Gargerätes 1 und die eingestellten Parameter angezeigt werden können.

In Figur 2 ist ein Gargerät 1 in einer perspektivischen schematischen Ansicht dargestellt, welches im vorliegenden Fall als ein zum Einbau geeigneter Backofen 30 ausgeführt ist. Das den Garraum 2 umgebende Gehäuse 15 kann wiederum von einem hier nicht dargestellten Möbelkorpus umgeben werden. In Figur 2 ist das Gargerät 1 mit halb geöffneter Tür 4 dargestellt. Oberhalb des Garraumes 2 ist Platz für eine hier nicht sichtbare Steuereinrichtung 5 und eine Katalysatoreinrichtung 6. Die Elektronik der Steuereinrichtung 4 wird über eine Gerätekühlung 15 gekühlt.

Figur 3 zeigt eine Katalysatoreinrichtung 6, die mit einer Steuerungseinrichtung 5 in Verbindung steht. In dem hier gezeigten Ausführungsbeispiel ist die Katalysatoreinrichtung 6 von einem Gehäuse 24 umgeben, in dem hier eine Katalysatorwabe 23 oberhalb eines Heizkörpers 12 zu sehen ist. Der Heizkörper 12 umfasst dabei mehrere Heizstäbe 22. Der Heizkörper 12 kann aber auch in jeder anderen geeigneten Art und Weise ausgestaltet sein. Selbiges gilt für die Anzahl und Anordnung der Katalysatorwaben 23, falls überhaupt solche in der Katalysatoreinrichtung 6 vorgesehen sind.

An der Katalysatoreinrichtung 6 ist weiterhin ein Temperatursensor 9 vorgesehen. Der Temperatursensor 9 misst die Temperatur der Katalysatoreinrichtung 6 , wobei diese Werte von der Steuereinrichtung 5 ausgewertet und zum Beispiel als Temperaturverlauf 25 dargestellt werden können.

Um eine geeignete Arbeitstemperatur 13 der Katalysatoreinrichtung 6 zu erreichen, ist die Steuereinrichtung 5 dazu geeignet, den Heizkörper 12 der Katalysatoreinrichtung 6 getaktet oder auch konstant zu betreiben. Über den Temperatursensor 9 wird die Temperatur der Katalysatoreinrichtung 6 gemessen und die Steuereinrichtung 5 passt die Heizleistung oder die Taktung des Heizkörpers 12 entsprechend an.

Die in Figur 4 gezeigte Graphik zeigt eine Auswertung 26 des Temperaturverlaufs 25 der Katalysatoreinrichtung 6. Dazu wurden die von dem Temperatursensor 9 ermittelten Werte 7 von der Steuereinrichtung 5 in eine Kurvendarstellung 27 umgewandelt.

Die obere Kurve zeigt den zeitlichen Verlauf der Garraumtemperatur 28. Die Kurve darunter zeigt die durch den Temperatursensor 9 ermittelten Werte 7, die von der Steuereinrichtung 5 in einen Temperaturverlauf 25 umgewandelt wurden. Dabei steigt die Temperatur der Katalysatoreinrichtung 6 bis auf die Arbeitstemperatur 13 stetig an. Auf dieser Temperatur wird die Katalysatoreinrichtung 6 dann konstant gehalten. Dies geschieht hierbei auch durch die Steuereinrichtung 5, die dazu gemessene Werte des Temperatursensors 9 benutzt und den Heizkörper 12 entweder getaktet oder aber auch konstant betreibt.

Je nach Garvorgang bzw. je nach zu garendem Lebensmittel kommt es zu einer bestimmten Zeit zu einer Katalysatorreaktion 100, die zum Beispiel durch einen Temperaturanstieg 11 festgestellt werden kann. Wenn es zu einer Katalysatorreaktion kommt, ist beispielsweise beim Backen eines Kuchens von der Hefe produzierter Alkohol in den Wrasen abgegeben worden, der dann in der Katalysatoreinrichtung 6 reagiert, wodurch die Temperatur zur charakteristischen Zeit t1 auf einen charakteristischen Wert 10 ansteigt. Es kann vorteilhaft sein, den Heizkörper 12 jeweils beim Messen der Temperatur auszuschalten, um eine sensitivere Auswertung zu erhalten.

Es ist aber auch möglich, den Beginn der Katalysatorreaktion 100 über die Taktung des der Katalysatoreinrichtung 6 zugeordneten Heizkörpers 12 zu erkennen. Wenn dieser Heizkörper 12 getaktet betrieben wird, wird mittels des Temperatursensors 9 die aktuelle Temperatur der Katalysatoreinrichtung 6 gemessen. Steigt die Temperatur der Katalysatoreinrichtung 6 durch eine Katalysatorreaktion 100 an, muss keine Fremdenergie mehr aufgebracht werden, um die Katalysatoreinrichtung 6 auf eine gewünschte Arbeitstemperatur 13 zu bringen. Dadurch kann festgestellt werden, ob eine Katalysatorreaktion 100 vorliegt und wie lange diese dauert.

Je nach Lebensmittel und auch abhängig von der Menge des Lebensmittels findet eine Katalysatorreaktion 100 zu einem bestimmten Zeitpunkt statt und hat unterschiedliche Charakteristiken. Dabei kann die Temperaturdifferenz 14 zur Arbeitstemperatur unterschiedlich ausgeprägt sein. Dies hängt von der Zusammensetzung und der Menge des Lebensmittels und auch von der Beschaffenheit z.B. der Geometrie des Gargefäßes ab. Je größer zum Beispiel die Öffnung eines Gargefäßes, umso schneller wird eine solche Reaktion 100 stattfinden bzw. umso ausgeprägter kann die Reaktion 100 sein.

Nach einem Temperaturanstieg 11 auf die für die entsprechende Katalysatorreaktion charakteristische Temperatur 10, fällt die Temperatur wieder auf die Arbeitstemperatur 13 der Katalysatoreinrichtung 6 ab.

Zum Ermitteln des Endpunktes eines Garvorgangs 8 wird nun die Zeitspanne t₁ zwischen dem Starten des Garvorgangs und dem Erreichen der charakteristischen Temperatur 10 gemessen. Anschließend wird der Garvorgang für eine vorbestimmte Zeit t₂ fortgeführt. Diese Zeitspanne t₂ kann vorher experimentell für einen solchen Garvorgang ermittelt worden sein. Dann kann die Steuereinrichtung 5 den entsprechenden Wert für die Zeitspanne t₂ aus einer Datenbank abrufen.

Die restlich verbleibende Garzeit t₃ wird dann anhand der Zeitspanne t₁ bis zum Erreichen der Katalysatorreaktion 100, die mit einem für die Katalysatorreaktion 100 spezifischen Faktor in ein Verhältnis gesetzt wird. Daraus ergibt sich die Zeitspanne t₃, die noch bis zum Ende eines Garvorganges notwendig ist. Der spezifische Faktor kann wieder je nach Garvorgang oder je nach Lebensmittel unterschiedlich sein. Dieser Faktor kann dann in dem hier gezeigten Ausführungsbeispiel von der Steuereinrichtung 5 aus einer Datenbank abgerufen werden. Die entsprechenden Faktoren sowie die vorbestimmten Zeitspannen t₂ sind zweckmäßiger Weise wenigstens für die gängigsten Garprozesse zuvor von Experten experimentell ermittelt worden.

Figur 5 zeigt die Zeitspanne t₁ bis zu einer Katalysatorreaktion 100 eines bestimmten Lebensmittels. Dabei ist die Zeitspanne t₁ für das gleiche Lebensmittel gepunktet dargestellt, wenn eine geringer Menge zum Garen in den Ofen gegeben wird. Backt man zum Beispiel einen Kuchen, entspricht die Dauer bis zum Erreichen der Katalysatorreaktion 100 der Zeitspanne t₁ der durchgezogenen Kurve. Bei zum Beispiel der Hälfte des Teiges, könnte die gestrichelte Kurve die Katalysatorreaktion 100 anzeigen. Da über diesen Wert t₁ in Verbindung mit einem spezifischen Faktor die Restgarzeit t₃ bestimmt wird, ist zuverlässig sichergestellt, dass sowohl die Art als auch die Menge des Lebensmittels bei der Ermittlung des Fertigzeitpunktes 8 berücksichtigt wird.

In Figur 6 ist ein weiterer Fall dargestellt, in dem mehrere Katalysatorreaktionen während eines Garvorgangs stattfinden. In dem hier gezeigten Ausführungsbeispiel finden zwei Katalysatorreaktionen 100 statt, die aber die gleiche Charakteristik aufweisen. Dies ist nicht zwingend nötig, da ein Lebensmittel je nach Zusammensetzung verschiedene Substanzen zu verschiedenen Zeiten in den Wrasen abgeben kann, wodurch mehrere Katalysatorreaktionen 100 stattfinden können deren charakteristische Temperaturen 10 auch unterschiedlich sein können.

In einem solchen Fall wird wieder die Zeitspanne t₁ bis zur ersten Katalysatorreaktion gemessen. Beim Erreichen der zweiten charakteristischen Temperatur 10 wird eine weitere Zeitspanne t_{1.1} ermittelt, die der Zeit zwischen der ersten und der zweiten charakteristischen Temperatur 10 der beiden Katalysatorreaktionen 100 entspricht. Anschließend wird der Garvorgang wieder eine vorbestimmte Zeit fortgeführt. Die letzte Zeitspanne t₃ bis zum Fertigzeitpunkt 8 des Garvorgangs wird dann wieder über die Zeit t₁ bestimmt, die dann zum Beispiel in ein Verhältnis zu einem Faktor gesetzt wird, der sich aus den beiden Katalysatorreaktionen 100 ableitet. Dabei kann die Steuereinrichtung 5 diesen Faktor wieder aus einer Datenbank ableiten. Denkbar ist auch, dass bei mehreren Katalysatorreaktionen 100 die gesamte Zeitspanne t₁, t_{1.1} der Katalysatorreaktionen 100 in ein Verhältnis zu dem entsprechenden Faktor gesetzt wird.

Es ist weiterhin möglich, dass über die mit dem Temperatursensor 9 ermittelten Werte die Prozesse der automatischen Pyrolyse und die charakteristische Arbeitstemperatur 13 gesteuert werden. Bei der Pyrolyse entstehender Rauch wird in der Katalysatoreinrichtung 6 umgesetzt. Der Sensor 9 kann dazu benutzt werden, auch das Ende einer daraus resultierenden Katalysatorreaktion 100 zu bestimmten. Dadurch kann dann die Pyrolyse beendet werden.

Es liegt weiter im Rahmen des Könnens eines Fachmanns, die beschriebenen Ausführungsbeispiele in nicht dargestellter Weise abzuwandeln, um die beschriebenen Effekte um erzielen, ohne dabei den Rahmen der Erfindung zu verlassen. Die Patentansprüche geben den gegenstand an, für den Schutz begehrt wird.

### Bezugszeichenliste

- 1: Gargerät
- 2: Garraum
- 3: Heizquelle
- 4: Tür
- 5: Steuereinrichtung
- 6: Katalysatoreinrichtung
- 7: ermittelte Werte
- 8: Endpunkt des Garvorgangs / Fertigzeitpunkt
- 9: Temperatursensor
- 10: charakteristische Temperatur
- 11: Temperaturanstieg
- 12: Heizkörper
- 13: Arbeitstemperatur
- 14: Temperaturdifferenz
- 15: Gehäuse
- 16: Kochfeld
- 17: Kochzonen
- 18: Bedienelement
- 19: Bedienblende
- 20: Herd
- 21: Gerätekühlung
- 22: Heizstab
- 23: Katalysatorwabe
- 24: Gehäuse
- 25: Temperaturverlauf
- 26: Auswertung
- 27: Kurvendarstellung
- 28: Garraumtemperatur
- 30: Backofen
- 100: Katalysatorreaktion
- t₁: Zeitspanne bis zur Katalysatorreaktion
- t_{1.1}: Zeitspanne zwischen zwei Katalysatorreaktionen
- t₂: vorbestimmte Zeitspanne
- t₃: ermittelte restliche Zeitspanne

## Patentansprüche

1. Verfahren zum Betreiben eines Gargerätes (1),
wobei das Gargerät (1) wenigstens einen Garraum (2) umfasst und mit wenigstens einer Steuereinrichtung (5) gesteuert wird,
wobei der Garraum (2) mit wenigstens einer Heizquelle (3) thermisch beheizt wird und mittels wenigstens einer Tür (4) verschlossen ist,
wobei das Gargerät wenigstens eine Katalysatoreinrichtung (6) und wenigstens einen Temperatursensor (9) zur Erfassung wenigstens einer charakteristischen Temperatur der Katalysatoreinrichtung umfasst,
wobei die von dem Temperatursensor gemessenen Werte von der Steuereinrichtung ausgewertet werden,
**dadurch gekennzeichnet,**
**dass** der Katalysatoreinrichtung ein Heizkörper (12) zugeordnet ist, der die Katalysatoreinrichtung auf eine bestimmte Arbeitstemperatur erhitzt, wobei die Steuereinrichtung den Heizkörper entsprechend der von dem Temperatursensor gemessenen Werte angesteuert und mit einer bestimmten Heiztaktung oder mit einer bestimmten Heizleistung betreibt, um die Katalysatoreinrichtung auf der
Arbeitstemperatur zu halten,
und **dass** der Heizkörper nicht angesteuert wird, wenn die Katalysatoreinrichtung die Arbeitstemperatur aufgrund der bei einer Katalysatorreaktion entstehenden Wärmeenergie erreicht,
und **dass** von der Steuereinrichtung mittels der Ansteuerdaten und den daraus ermittelten Werten das Vorliegen einer Katalysatorreaktion festgestellt und der Endpunkt eines Garprozesses abgeleitet wird.

2. Verfahren nach dem vorhergehenden Anspruch,
**dadurch gekennzeichnet,**
**dass** mit dem wenigstens einen Temperatursensor (9) wenigstens eine charakteristische Temperatur (10) der Katalysatoreinrichtung (6) erfasst wird, wobei die charakteristische Temperatur (10) die Arbeitstemperatur der Katalysatoreinrichtung oder die maximale Temperatur ist, die während einer Katalysatorreaktion auftritt,
oder dass die charakteristische Temperatur (10) rechnerisch aus dem Temperaturverlauf einer Katalysatorreaktion als Mittelwert gebildet oder als Differenz zwischen der Arbeitstemperatur und der maximalen Reaktionstemperatur ermittelt wird.

3. Verfahren nach einem der vorhergehenden Ansprüche,
**dadurch gekennzeichnet,**
**dass** der zeitliche Verlauf (10) der Katalysatorreaktion (100) ermittelt wird.

4. Verfahren nach einem der vorhergehenden Ansprüche,
**dadurch gekennzeichnet,**
**dass** die Katalysatorreaktion (100) über einen Temperaturanstieg (11) der Katalysatoreinrichtung (6) ermittelt wird.

5. Verfahren nach einem der vorhergehenden Ansprüche,
**dadurch gekennzeichnet,**
**dass** der Heizkörper (12) jeweils beim Messen der Temperatur ausgeschaltet wird.

6. Verfahren nach einem der vorhergehenden Ansprüche,
**dadurch gekennzeichnet,**
**dass** die Zeitspanne (n) zwischen dem Starten des Garvorganges und dem Erreichen einer charakteristischen Reaktionstemperatur (10) gemessen wird.

7. Verfahren nach dem vorhergehenden Anspruch,
**dadurch gekennzeichnet,**
**dass** der Garprozess nach der Katalysatorreaktion (100) eine vorbestimmte Zeitspanne (t2) fortgeführt wird.

8. Verfahren nach dem vorhergehenden Anspruch,
**dadurch gekennzeichnet,**
**dass** aus der Charakteristik der Katalysatorreaktion (100) in Verbindung mit der Zeitspanne(n) bis zum Erreichen der charakteristischen Reaktionstemperatur (10) eine restliche Zeitspanne (t3) bis zum Ende des Garvorgangs ermittelt wird.

9. Verfahren nach einem der vorhergehenden Ansprüche,
**dadurch gekennzeichnet,**
**dass** über die mit dem Temperatursensor (9) ermittelten Werte (7) die Prozesse der Pyrolyse und die Arbeitstemperatur (13) gesteuert werden.

## Claims

1. Method for operating a cooking appliance (1),
the cooking appliance (1) comprising at least one cooking chamber (2) and being controlled by at least one control device (5),
the cooking chamber (2) being thermally heated by at least one heat source (3) and being closed by means of at least one door (4),
the cooking appliance comprising at least one catalyst device (6) and at least one temperature sensor (9) for detecting at least one characteristic temperature of the catalyst device,
the values measured by the temperature sensor being evaluated by the control device, **characterised in that**
a heating member (12) is assigned to the catalyst device and heats the catalyst device to a certain working temperature, the control device actuating the heating member according to the values measured by the temperature sensor and operating said heating member at a certain heating phasing or at a certain heating power in order to keep the catalyst device at the working temperature,
and **in that** the heating member is not actuated when the catalyst device reaches the working temperature because of the thermal energy which develops during a catalyst reaction,
and **in that** the presence of a catalyst reaction is determined by the control device by means of the actuating data and from the values determined therefrom and the end point of a cooking process is deduced.

2. Method according to the preceding claim,
**characterised in that**
at least one characteristic temperature (10) of the catalyst device (6) is detected using the at least one temperature sensor (9),
the characteristic temperature (10) being the working temperature of the catalyst device or the maximum temperature which occurs during a catalyst reaction,
or **in that** the characteristic temperature (10) is mathematically generated as a mean value from the temperature profile of a catalyst reaction or determined as the difference between the working temperature and the maximum reaction temperature.

3. Method according to any of the preceding claims,
**characterised in that**
the time profile (10) of the catalyst reaction (100) is determined.

4. Method according to any of the preceding claims,
**characterised in that**
the catalyst reaction (100) is determined via a temperature increase (11) in the catalyst device (6).

5. Method according to any of the preceding claims,
**characterised in that**
the heating member (12) is switched off in each case while measuring the temperature.

6. Method according to any of the preceding claims,
**characterised in that**
the time period (n) between starting the cooking procedure and reaching a characteristic reaction temperature (10) is measured.

7. Method according to the preceding claim,
**characterised in that**
the cooking process is continued after the catalyst reaction (100) for a predetermined time period (t2).

8. Method according to the preceding claim,
**characterised in that**
a remaining time period (t3) until the end of the cooking procedure is determined from the characteristic of the catalyst reaction (100) in conjunction with the time period (n) until the characteristic reaction temperature (10) is reached.

9. Method according to any of the preceding claims,
**characterised in that**
the pyrolytic processes and the working temperature (13) are controlled using the values (7) determined by the temperature sensor (9).

## Revendications

1. Procédé de fonctionnement d'un appareil de cuisson (1),
dans lequel l'appareil de cuisson (1) comprend au moins une chambre de cuisson (2) et est commandé avec au moins un dispositif de commande (5),
dans lequel la chambre de cuisson (2) est chauffée thermiquement avec au moins une source de chauffage (3) et est fermée au moyen d'au moins une porte (4),
dans lequel l'appareil de cuisson comprend au moins un dispositif catalyseur (6) et au moins un capteur de température (9) pour la détection d'au moins une température caractéristique du dispositif catalyseur,
dans lequel les valeurs mesurées par le capteur de température sont analysées par le dispositif de commande,
**caractérisé en ce**
**qu'**un corps chauffant (12) est affecté au dispositif catalyseur et chauffe le dispositif catalyseur à une température de travail définie, dans lequel le dispositif de commande pilote le corps chauffant en fonction des valeurs mesurées par le capteur de température et le fait fonctionner avec un cadencement de chauffage défini ou avec une puissance de chauffage définie pour maintenir le dispositif catalyseur à la température de travail,
et en ce que le cadencement de chauffage n'est pas piloté quand le dispositif catalyseur atteint la température de travail en raison de l'énergie thermique apparaissant lors d'une réaction de catalyseur,
et en ce que la présence d'une réaction de catalyseur est constatée par le dispositif de commande au moyen des données de pilotage et des valeurs qui sont déterminées à partir de celles-ci, et en ce que le point final d'un processus de cuisson est dérivé.

2. Procédé selon la revendication précédente,
**caractérisé en ce qu'**au moins une température caractéristique (10) du dispositif catalyseur (6) est détectée avec le capteur de température (9) au moins au nombre de un,
dans lequel la température caractéristique (10) est la température de travail du dispositif catalyseur ou la température maximale qui apparaît pendant une réaction de catalyseur,
ou **en ce que** la température caractéristique (10) est formée en tant que valeur moyenne par voie de calcul à partir de la courbe de température d'une réaction de catalyseur ou est déterminée en tant que différence entre la température de travail et la température de réaction maximale.

3. Procédé selon l'une des revendications précédentes,
**caractérisé en ce que**
la courbe temporelle (10) de la réaction de catalyseur (100) est déterminée.

4. Procédé selon l'une des revendications précédentes,
**caractérisé en ce que**
la réaction de catalyseur (100) est déterminée par le biais d'une augmentation de température (11) du dispositif catalyseur (6).

5. Procédé selon l'une des revendications précédentes,
**caractérisé en ce que** le corps chauffant (12) est mis hors circuit à chaque fois lors de la mesure de la température.

6. Procédé selon l'une des revendications précédentes,
**caractérisé en ce que**
la période (n) entre le départ du processus de cuisson et l'obtention d'une température de réaction (10) caractéristique est mesurée.

7. Procédé selon la revendication précédente,
**caractérisé en ce que** le processus de cuisson est poursuivi pendant une période (t2) prédéfinie après la réaction de catalyseur (100).

8. Procédé selon la revendication précédente,
**caractérisé en ce**
**qu'**une période (t3) restante jusqu'à la fin du processus de cuisson est déterminée à partir de la caractéristique de la réaction de catalyseur (100) en liaison avec la période (n) jusqu'à l'obtention de la température de réaction (10) caractéristique.

9. Procédé selon l'une des revendications précédentes,
**caractérisé en ce que**
les processus de pyrolyse et la température de travail (13) sont commandés par le biais des valeurs (7) déterminées avec le capteur de température (9).
